# EUROPÄISCHE PATENTSCHRIFT

(11) **EP 2 178 775 B1**
(45) Veröffentlichungstag und Bekanntmachung des Hinweises auf die Patenterteilung: **29.02.2012**
(21) Anmeldenummer: 08785335.4
(22) Anmeldetag: 04.08.2008
(51) Int. Cl.: B65D 88/16, B65D 90/02

(54) **CONTAINER ZUR AUFNAHME EINES TRANSPORTGUTES**
CONTAINER FOR PRODUCT TRANSPORT
CONTENEUR POUR LE TRANSPORT DE MARCHANDISES

(30) Priorität: 06.08.2007 DE 102007036914
(43) Veröffentlichungstag der Anmeldung: 28.04.2010
(73) Patentinhaber: TREPTE, Peter, 48282 Emsdetten (DE); Siegbert, Martin, 48432 Rheine (DE)
(72) Erfinder: SIEGBERT, Martin, 48432 Rheine (DE)
(74) Vertreter: ten Brink, Carsten
(86) Internationale Anmeldenummer: PCT/EP2008/006406
(87) Internationale Veröffentlichungsnummer: WO 2009/018987

(56) Entgegenhaltungen:
- EP-A- 0 338 181
- EP-A- 0 360 730
- WO-A-01/25101
- WO-A-94/05492
- FR-A- 2 546 488
- GB-A- 1 132 845
- JP-A- 2000 318 792
- US-A- 4 597 102
- US-A1- 2001 000 712
- US-A1- 2002 008 517

## Beschreibung

Die Erfindung bezieht sich auf einen Container mit einer Merzahl von Seitenwänden.

Die Containerseitenwand fungiert als Stabilisierungsmittel. Derartige Stabilisierungsmittel, wie z.B. sogenannte "Sandwichstrukturen", sind allgemein bekannt und finden in verschiedensten Einsatzfeldern, wie z.B. der Isoliertechnik, LKW -Auf bauten, Hallenbau, Werbetafeln, Bühnenbau, Möbelbau etc., Verwendung. Sandwichstrukturen umfassen in der Regel zwei steife Deckschichten, zwischen welchen sich ein leichteres Kernmaterial, beispielsweise Papierwaben, Leichtholz, Polyurethan, Styropor oder dergleichen befindet. Bei der Herstellung solcher Sandwichstrukturen werden z.B. zunächst die Deckschichten in eine Form eingelegt und von außen mittels Druckplatten im gewünschten Abstand oder in Form gehalten und dann beispielsweise mit Polyurethanschaum gefüllt. Alternativ können bei formstabilen Kernmaterialien die Deckschichten mit dem Kernmaterial in eine Form gespannt und verpresst, verklebt oder verschweißt werden. Diese Herstellung ist verhältnismäßig arbeits- und kostenintensiv und erfordert zusätzliche Formen und Maschinen, welche z.B. auch aufwändig an die zu erreichende Form der Sandwichstruktur oder an Formen der Ausgangsmaterialien angepasst werden müssen, was wiederum die Herstellung der Sandwichstrukturen verteuert. Ein Beispiel eines biologisch abbaubaren, mittels einer Form hergestellten Schichtverbundmaterials mit einer Schicht aus gehärtetem Stärkeschaum kann der WO 94/05492 entnommen werden.

Container für Füllgüter und entsprechende Containerseitenwände sind ebenfalls allgemein bekannt. Ein Beispiel für solche Container sind Tonnen oder Fässer, Kartonagen oder "intermediate bulk container" ("IBC"), welche starr und häufig schwer ("rigid intermediate bulk container", "RIBC") oder auch leicht und flexibel ("flexible intermediate bulk container", "FIBC") sind, wobei letztere auch "big bag" genannt werden und im Wesentlichen große Beutel mit rechteckigem oder rundem Querschnitt sind. Die, oft aus Metall oder Kunststoff bestehenden, RIBCs finden häufig Verwendung beim Transport von flüssigen oder pastösen Stoffen und FIBCs häufig beim Transport von Schüttgütern, z.B. Baustoffen wie Sand, Kies oder Steinen, aber auch von pharmazeutischen Stoffen, Nahrungsmitteln oder deren Intermediaten. Eine Beschreibung solcher FIBCs findet sich in der DIN EN Norm 1898 (Festlegung für flexible Großpackmittel (FIBC)).

Aufgrund der Flexibilität der FIBCs, insbesondere ihrer Seitenflächen, drücken in einen, auf einem festen Untergrund stehenden FIBC eingefüllte Schüttgüter dessen Seitenflächen nach außen, so dass diese eine konvexe Form annehmen und der FIBC bei einem hängenden Transport sogar eine kugelige Form anstrebt. Hierdurch wird zum einen aufgrund einer geringeren Standfläche eine Standfestigkeit des gefüllten FIBCs negativ beeinflusst, und zum anderen aufgrund einer "Ausbeulung" des FIBCs eine effiziente Raumausnutzung bei Transport oder Lagerung verschlechtert.

Bisher werden zur Verringerung der "Ausbeulung" starre Holz- oder Kunststoffplatten in den FIBC eingestellt; hierbei kontaktieren jedoch die Platten das Füll- und oder Transportgut und die Platten müssen gegen Kippen oder Umfallen gesichert werden, was eine Handhabung vor und beim Befüllvorgang erschwert und Kosten erhöht. Alternativ werden zur Stabilisierung des FIBCs auch über Eck angebrachte Verspannungen verwendet, welche jedoch ebenfalls das Füll- und oder Transportgut kontaktieren. Dann müssen die Platten mit Durchtrittsöffnungen versehen sein, da ansonsten eine gleichmäßige Befüllung des FIBCs erschwert wird. Zudem ist mittels dieser Maßnahmen nur eine mäßige Begradigung der äußeren Form der FIBCs erreichbar, da vom Füll- und oder Transportgut erzeugte Druckkräfte im Wesentlichen punktuell aufgenommen und/oder übertragen werden, was wiederum Standfestigkeit und Handhabung der FIBCs verringert bzw. erschwert. Des Weiteren werden FIBCs auch mittels zwischen eine Innen- und eine Außenfläche gestellte oder eingeschobene, starre Platten, z.B. aus Holz oder Metall, stabilisiert, wobei jedoch aufgrund eines zum Einstellen oder Einschieben benötigten Materialüberschusses bei Innen- und eine Außenfläche, also eines "Spiels" zwischen diesen Flächen, die Handhabung solcher FIBCs insbesondere vor dem Befüllvorgang erschwert und die Standfestigkeit verringert ist.

Beispiele für flexible Container mit einer Verstärkung mittels starrer Platten oder Rahmen finden sich in der FR 2 546 488, WO 01/25101 A1, DE 20 2005 000 885 U1, GB 2 311 773 A, US 6,203,198 B1 und US 2001/0000712.

Es sind zudem Becken zur Lagerung von Flüssigkeiten bekannt, welche eine aufblasbare, selbststehende Seitenwand haben, z. B. wie in der JP20003187912 beschrieben.

Aus der GB 1,132,845 ist ein flexibler Sack mit einer bei Punktion selbstverschließenden (selbstheilenden) Sackwand bekannt. Die Sackwand besteht aus einem flexiblen Mehrschichtmaterial, bei welchem eine der Schichten, jedoch nicht eine äußere, aus einem weichen, nachgiebigen Schaummaterial besteht und diese Schicht eine Punktionsöffnung aufgrund ihrer Weichheit und Nachgiebigkeit wieder verschließt.

Eine Aufgabe der Erfindung besteht entsprechend darin, einen stabilen, formbeständigen, einfach zu transportierenden und preiswert herzustellenden Container anzugeben.

Vorteilhafterweise ist die Containerseitenwand des erfindungsgemäßen Containers leicht, stabil, einfach herstellbar und preiswert. Zudem ist der erfindungsgemäße Container mit zumindest zwei sich gegenüberliegenden solchen Containerseitenwänden leicht, einfach zu verwenden, ist insbesondere faltbar und zeichnet sich durch eine gute Formstabilität speziell im befüllten Zustand aus. Ein Transportgutbehälter, kann zumindest einen solchen Container umfassen.

Diese Aufgabe wird erfindungsgemäß mit einem Container mit den Merkmalen des Anspruchs 1 gelöst.

Somit ergibt sich eine einfache Herstellung und Konfektionierung der Containerseitenwände, da eine Form der Containerseitenwände mittels einer Form des Hohlraumes bestimmbar ist. Ein Arbeits-, Material- und Kostenaufwand wird somit verringert, da eine Verwendung aufwändiger Formen oder Maschinen entfällt. Zudem ist hierdurch eine hohe Schnitt- und Stichfestigkeit gegeben, sowie eine hohe Weiterreißfestigkeit.

Der Container, welcher zur Aufnahme eines Transportgutes vorgesehen ist, umfasst eine Mehrzahl von Seitenwänden, wobei zumindest zwei sich gegenüberliegende Seitenwände als Containerseitenwände der eingangs und im Folgenden beschriebenen Art ausgebildet sind. Hierdurch ergibt sich eine leichte Bauweise des Containers, welcher zudem flexibel, also z.B. zumindest teilweise faltbar, ist. Außerdem ist eine gute Formstabilisierung z.B. nach einem Aufrichten des Containers, dabei insbesondere im befüllten Zustand, gewährleistet. Beispielsweise könnte ein Container mit einem Füllvolumen von 1000 cm³ 5 bis 15 kg wiegen.

Ein Transportgutbehälter kann zumindest einen ersten und einen zweiten Container der oben und im Folgenden beschriebenen Art umfassen. Der Transportgutbehälter ist somit zum einen leicht und flexibel, also zumindest teilweise faltbar, und zum anderen stabil, insbesondere im befüllten Zustand. Beispielsweise kann eine hohe Seitenstabilität insbesondere bei einer Befüllung mit flüssigen oder pastösen Stoffen gegeben sein. Des Weiteren ist die Herstellung des Transportgutbehälters einfach und preiswert, da im Wesentlichen die gleichen Maschinen für die Herstellung des ersten und zweiten Containers verwendet werden und/oder ähnliche Arbeitsschritte dabei erfolgen.

Vorteilhafte Ausgestaltungen der Erfindung sind Gegenstand der jeweiligen Unteransprüche. Dabei verwendete Rückbeziehungen weisen auf die weitere Ausbildung des Gegenstandes des unabhängigen Anspruches durch die Merkmale des jeweiligen Unteranspruches hin; sie sind nicht als ein Verzicht auf die Erzielung eines selbständigen, gegenständlichen Schutzes für die Merkmalskombinationen der rückbezogenen Unteransprüche zu verstehen. Des Weiteren ist im Hinblick auf eine Auslegung der Ansprüche bei einer näheren Konkretisierung eines Merkmals in einem nachgeordneten Anspruch davon auszugehen, dass eine derartige Beschränkung in den jeweils vorangehenden Ansprüchen nicht vorhanden ist.

Aus einem Gewebe bestehende Begrenzungsflächen gewährleisten eine hohe Flexibilität sowie ein geringes Gewicht. Zudem ist eine gute Kraftaufnahme und Kraftverteilung über das Gewebe sichergestellt.

Besonders bevorzugt ist als Gewebe ein Bändchengewebe, ein Fadengewebe oder eine Kombination daraus vorgesehen. Dabei kann das Gewebe beispielsweise Monofilamentfasern, Multifilamentfasern oder eine Kombination daraus umfassen.

Bevorzugt umfasst das Gewebe zumindest teilweise ein synthetisches und/oder natürliches Polymer, insbesondere ein Biopolymer. Zudem kann das Gewebe zumindest teilweise mit einem solchen Polymer beschichtet sein. Hierdurch wird entsprechend einer Auswahl des Polymers eine gute Stabilität sowie z.B. eine Beständigkeit gegenüber Lösungsmitteln erreicht und zudem eine preiswerte Herstellung gewährleistet.

Dabei kann das Polymer aus einer Gruppe, welche Polyolefine, Polyester, Polyamide oder einer Kombination umfasst, ausgewählt werden. Hierdurch wird eine hohe Witterungsbeständigkeit, eine gute Lebensmittelverträglichkeit oder gute Hygieneeigenschaften gewährleistet. Besonders bevorzugt ist das Polymer Polypropylen.

Wenn das natürliche Polymer ein Biopolymer ist, beispielsweise ein Biopolymer aus einer Gruppe, welche ein Polyhydroxylkanoat, Polylactat oder eine Kombination daraus umfasst, ist z.B. nach Verwendung eine gute Bioabbaubarkeit und/oder Recyclingfähigkeit gewährleistet.

Bevorzugt fungiert als Verbindungsmittel ein Steg, eine Naht, eine Klebeverbindung, eine Schweißverbindung oder eine Kombination daraus. Wenn das Verbindungsmittel ein Steg ist, kann dieser insbesondere zumindest ein Bändchen, ein Faden, eine Monofilamentfaser, eine Multifilamentfaser, oder eine Bindekette des Gewebes sein, was eine einfache Herstellung der Containerseitenwand gewährleistet.

Der Hohlraum kann mittels einer Vielzahl von Stegen in miteinander kommunizierende Felder gegliedert sein. Hierdurch wird eine im Wesentlichen gleichmäßige Befüllbarkeit gewährleistet und somit ein Herstellungsaufwand verringert und Kosten reduziert; zudem ist eine gleichmäßige Kraftaufnahme und Kraftübertragung auf Grund einer im Wesentlichen gleichmäßigen Materialstärke sichergestellt.

Weiterhin bevorzugt kann das formstabilisierbare Material beispielsweise eine Flüssigkeit, ein Gel, ein Schaum oder eine Kombination daraus umfassen. Dieses Material ist somit einfach und kostengünstig in den Hohlraum füllbar, z.B. mittels Schütten, Gießen, Injizieren, Einblasen, Saugen oder dergleichen. Zudem ist hierdurch eine im Wesentlichen gleichmäßige Befüllbarkeit des Hohlraums und/oder Verteilbarkeit des formstabilisierbaren Materials im Hohlraum gegeben. Beispielsweise kann das Material Polyurethan, ein Harz, Betonit oder dergleichen umfassen.

Besonders bevorzugt ist das formstabilisierbare Material ein Polyurethan-Hartschaum. Dieser ist leicht und nach einem Verfestigen formstabil, was zum einen ein geringes Gewicht und zum anderen gute Stabilisierungseigenschaften bedingt. Des Weiteren ist somit eine gute thermische Isolierung sowohl gegen Wärme als auch Kälte gewährleistet.

Das formstabilisierbare Material ist im Hohlraum, zumindest temporär, in eine im Wesentlichen formstabile Form überführbar. Dies kann z.B. durch Polymerisation, durch Aushärten, Erstarren, Zusammenschmelzen, Verkleben oder dergleichen erreicht werden und kann für eine begrenzte Zeit oder dauerhaft vorgesehen sein.

Das formstabilisierbare Material kann beispielsweise mittels einer, insbesondere verschließbaren, Einfüllöffnung in den Hohlraum einfüllbar sein. Wenn die Einfüllöffnung nach dem Verbringen des formstabilisierbaren Materials in den Hohlraum verschließbar ist, ist gewährleistet, dass bei Einfüllung eines langsam in eine formstabile Form übergehenden Materials dieses im Hohlraum verbleibt, bis zumindest eine teilweise Stabilisierung erreicht ist. Zudem ermöglicht die Verschließbarkeit, dass das formstabilisierbare Material einfach im Hohlraum verteilbar ist, z.B. durch invertieren, schwenken oder dergleichen.

Bevorzugt sind Kanten einer ersten Begrenzungsfläche zumindest partiell mit Kanten einer zweiten Begrenzungsfläche verbunden, um den Hohlraum zu bilden. Dabei können die Kanten z.B. mittels einer Naht, einer Schweißverbindung, einer Klebeverbindung oder einer Kombination daraus verbunden sein. Somit ist der Hohlraum einfach und preiswert formbar und eine Dichtheit der Verbindung gegenüber dem formstabilisierbaren Material ist gewährleistet.

Bevorzugt haben die Containerseitenwände eine stabförmige oder flächige Geometrie und sie können zudem noch entlang zumindest einer Achse formbar oder geformt sein; hierdurch ist eine gute Anpassbarkeit an eine Form z.B. von Transport- und/oder Lagergütem sichergestellt.

Der Container kann zumindest eine, an zumindest eine Seitenwand angrenzende erste Öffnung zum Einführen oder Einfüllen des Transportgutes umfassen. Zudem oder alternativ kann die erste Öffnung integraler Bestandteil der Begrenzungsfläche sein oder die erste Öffnung kann eine Seitenwand, insbesondere eine obere Seitenwand, zumindest teilweise ersetzen.

Der Container kann z.B. eine, an zumindest eine Begrenzungsfläche angrenzende, zweite Öffnung zur Entnahme des Transportgutes umfassen; hierdurch ergibt sich eine einfache Entnehmbarkeit des Transportgutes z.B. durch Herausschütten, Herausfallen, Herausrieseln, Herauslaufen oder dergleichen. Dabei kann z.B. vorgesehen sein, dass die Entnahmeöffnung in eine Unterseite des Containers integriert ist.

Wenn der Container eine erste Öffnung umfasst kann diese Verschließbar sein, z.B. mittels einer Abdeckklappe aus flexiblem oder nicht flexiblem Material, z.B. einem Gewebe; wenn der Container eine erste und zweite Öffnung umfasst, kann die erste, die zweite Öffnung oder es können beide Öffnungen verschließbar sein. Zudem oder alternativ kann für zumindest eine Öffnung eine Einführ- oder Einfüllhilfe und/oder eine Entnahmehilfe, z.B. ein Stutzen, ein Trichter, eine Rutsche, eine Auskragung und dergleichen vorgesehen sein. Diese kann zumindest teilweise aus einem flexiblen Material, z.B. einem Gewebe, bestehen. Wenn z.B. ein Stutzen oder ein Trichter aus einem flexiblen Material vorhanden ist, kann dieser z.B. mittels einer Klammer, eines Clips, eines Binders, eines Bandes oder dergleichen verschließbar sein. Zudem oder alternativ kann die Entnahmeöffnung z.B. zur Entnahme erzeugbar sein, z.B. mittels eines Schnitts. Dabei kann z.B. auf der Fläche einer der Containerseitenwände eine bevorzugte Stelle vorgesehen sein und diese kann zur besseren Auffindbarkeit markiert, z.B. farbig markiert, sein.

Besonders bevorzugt sind die erste und zweite Öffnung einander gegenüberliegend angeordnet, so dass ein einfaches und im Wesentlichen vollständiges Einführen und/oder Einfüllen und Entnehmen des Transportgutes gewährleistet ist. Beispielsweise können die erste und zweite Öffnung einer oberen und einer unteren Seitenwand zugeordnet sein.

Bevorzugt umfasst der Container zumindest eine Aufhängung; hierdurch wird ein einfacher Transport, z.B. hängend, gewährleistet. Beispielsweise umfasst der Container eine, zwei, vier oder mehr Aufhängungen. Dabei kann die Aufhängung z.B. mit zumindest einer Begrenzungsfläche oder einer Verbindungsstelle von zumindest zwei Begrenzungsflächen verbindbar sein. Zudem oder alternativ kann die Aufhängung ein integraler Bestandteil der Begrenzungsfläche und/oder der Verbindungsstelle sein. Hierdurch wird eine sichere, einfache und preisgünstige Realisierung der Aufhängung gewährleistet.

Besonders bevorzugt ist der Container als zumindest teilweise faltbar ausgeführt, insbesondere in einem im Wesentlichen leeren Zustand. Hierdurch werden platzsparende und preiswerte Lagerung und Transport des Containers gewährleistet.

Bei dem Transportgutbehälter kann eine Außenkontur des ersten Containers auf eine Innenkontur des zweiten Containers derart abgestimmt sein, dass der zweite Container den ersten Container aufnimmt oder aufnehmen kann. Insbesondere kann der erste Container zur Aufnahme des Transportgutes vorgesehen sein. Der erste Container wird hier und im Folgenden auch als innerer Teil und der zweite Container als äußerer Teil bezeichnet. Besonders bevorzugt können zwei gegenüberliegende Containerseitenwände des ersten Containers und zwei gegenüberliegende Containerseitenwände des zweiten Containers zur Formstabilisierung des Transportgutbehälters wirksam sein, wobei die gegenüberliegenden Containerseitenwände des ersten Containers im Verhältnis zu den gegenüberliegenden Containerseitenwänden des zweiten Containers derart angeordnet sind, dass sich insgesamt vier formstabilisierende Containerseitenwände ergeben.

Dabei kann der Transportgutbehälter zumindest eine Stütze, z.B. aus Metall, Holz, Kunststoff, Biopolymer Verbundmaterial oder dergleichen, zur Stabilisierung umfassen. Die zumindest eine Stütze kann beispielsweise rohrförmig, stabförmig, flach oder dergleichen, z.B. ein Winkelelement, sein; zudem oder alternativ kann die Stütze z.B. in zumindest einem Eckbereich angeordnet sein.

Gemäß der Erfindung weist jede Containerseitenwand wenigstens einen sich über die gesamte Höhe der Seitenwand erstreckenden und als Scharnier arbeitenden Bewegungsstreifen auf, der frei vom stabilisierbaren Material ist und dessen Breite zumindest der Länge der Verbindungsmittel entspricht. Mit Vorteil bestehen hierbei beide Begrenzungsflächen zumindest teilweise aus einem Gewebe und die Gewebe sind im Bereich des Bewegungsstreifens über die gesamte Höhe der Containerseitenwand für das formstabile Material undurchlässig miteinander verbunden. Die Verbindung erfolgt dabei insbesondere durch ein Vernähen oder ein miteinander Verweben der beiden Gewebe. Bei einem Befüllen der Containerseitenwand mit dem formstabilisierbaren Material bleibt der so gebildete Bewegungsstreifen frei vom formstabilisierbaren Material und behält dadurch seine Flexibilität, so dass der Bewegungsstreifen als Scharnier arbeiten kann. Hierdurch wird erreicht, dass die Containerseitenwand auch im mit formstabilisierbaren Material befüllten Zustand faltbar ist. Mit Vorteil weist die Containerseitenwand an zwei sich gegenüberliegenden Enden jeweils einen Bewegungsstreifen sowie einen dritten Bewegungsstreifen zwischen den beiden ersten Bewegungsstreifen auf. Auch hier sind die Streifen jeweils frei vom formstabilisierbaren Material und deren Breite entspricht zumindest der Länge des Verbindungsmittels. Durch diese Ausgestaltung wird eine noch bessere Faltbarkeit der Containerseitenwand erreicht, wenn diese mit weiteren Containerseitenwänden zu einem Container verbunden wird. Bei dem erfindungsgemäßen Container sind wenigstens zwei sich gegenüberliegende Containerseitenwände mit einer oder mehrerer Ausgestaltungen des oder der vorgenannten Bewegungsstreifen ausgestattet. Mit Vorteil weist der Container dabei eine im Wesentlichen kubische Form mit vier erfindungsgemäßen Containerseitenwänden auf, von denen zumindest zwei sich gegenüberliegende Containerseitenwände jeweils drei Bewegungsstreifen der zuvor genannten Art aufweisen. Hierdurch ist eine platzsparende Faltung des Containers im entleerten Zustand möglich. Der Boden und die Decke des Containers werden bevorzugt von einem Gewebe mit jeweils einer verschließbaren Öffnung zur Befüllung bzw. Entleerung des Containers gebildet.

Ausführungsbeispiele der Erfindung werden im Folgenden anhand der Zeichnung näher erläutert. Einander entsprechende Gegenstände oder Elemente sind in den Figuren mit gleichen Bezugszeichen versehen.

Das oder jedes Ausführungsbeispiel ist nicht als Einschränkung der Erfindung zu verstehen. Vielmehr sind im Rahmen der vorliegenden Offenbarung zahlreiche Abänderungen und Modifikationen möglich, insbesondere solche Varianten, Kombinationen und/oder Materialien, die zum Beispiel durch Kombination oder Abwandlung von einzelnen in Verbindung mit den im allgemeinen oder speziellen Beschreibungsteil beschriebenen sowie in den Ansprüchen und/oder den Zeichnungen enthaltenen Merkmalen bzw. Elementen für den Fachmann im Hinblick auf die Lösung der Aufgabe entnehmbar sind und durch kombinierbare Merkmale zu einem neuen Gegenstand führen, auch soweit sie Herstellverfahren betreffen. Darin zeigen:
Fig. 1 eine schematische, perspektivische Darstellung eines Querschnitts durch eine Containerseitenwand,
Fig. 2 eine schematische Darstellung eines Querschnitts durch eine weitere Ausführungsform der Containerseitenwand gemäß Fig. 1,
Fig. 3 eine schematische, perspektivische Darstellung einer weiteren Ausführungsform der Containerseitenwand gemäß Fig. 1,
Fig. 4 eine schematische, perspektivische Darstellung einer weitere Ausführungsform der Containerseitenwand gemäß Fig. 3,
Fig. 5 eine schematische, perspektivische Darstellung einer weitere Ausführungsform der Containerseitenwand gemäß Fig. 4,
Fig. 6a, 6b, 6c schematische Querschnitte durch verschiedene Ausführungsformen eines Containers,
Fig. 7 eine halbtransparente, schematische Darstellung einer weiteren Ausführungsform eines Containers,
Fig. 8 einen schematischen Querschnitt durch eine weitere Ausführungsform eines Containers,
Fig. 9 einen schematischen Querschnitt durch eine weitere Ausführungsform des Containers gemäß Fig. 8 mit Stützen,
Fig. 10a, 10b eine halbtransparente, schematischen Darstellung eines äußeren Teils einer weiteren Ausführungsform eines Containers,
Fig. 11 eine halbtransparente, schematische Darstellung eines inneren Teils einer Ausführungsform eines Containers gemäß Fig. 10a und/oder 10b,
Fig. 12 einen schematischen Querschnitt durch eine Ausführungsform eines Transportgutbehälters mit einem inneren und einem äußeren Teil,
Fig. 13 einen schematischen Querschnitt durch eine weitere Ausführungsform des Transportgutbehälters gemäß Fig. 12,
Fig. 14 zeigt einen erfindungsgemäßen Container in dreidimensionaler Darstellung,
Fig. 15 zeigt eine Seitenansicht auf die in Fig. 14 dargestellte Containerseitenwand XV,
Fig 16 zeigt den Gegenstand aus Fig. 15 in einer Schnittdarstellung nach der Linie XVI XVI und
Fig. 17 zeigt eine Querschnittsdarstellung des Gegenstands aus Fig. 14 mit zwei teilweise eingefalteten Containerseitenwänden.

Nachfolgend werden gleichwirkende Elemente - sofern sinnvoll - mit einer einheitlichen Bezugsziffer versehen.

Fig. 1 zeigt eine schematische, perspektivische Darstellung eines Querschnitts durch eine Containerseitenwand 10 mit zwei parallel angeordneten Begrenzungsflächen 12a, 12b, z.B. aus einem Gewebe 14a, 14b, welche an den Kanten 16 miteinander verbunden, z.B. vernäht, sind und so einen Hohlraum 18 begrenzen. Zudem oder alternativ können die Kanten 16 verklebt, verschweißt oder in ähnlicher Weise miteinander verbunden sein. Im Bereich des Hohlraums 18 sind die zwei Begrenzungsflächen 12a, 12b mittels einer Vielzahl von Verbindungsmitteln 20, hier Stegen 22a, 22b, 22c, 22d, z.B. aus Polypropylen-Bändchen, miteinander verbunden, so dass die Begrenzungsflächen 12a, 12b einen durch eine Länge der Stege 22a, 22b, 22c, 22d bestimmten Abstand im Wesentlichen nicht überschreiten. Hierdurch werden miteinander kommunizierende Felder 24 geformt, deren Form durch eine Anordnung der Stege 22a, 22b, 22c, 22d im Hohlraum 18 bestimmt ist. Dieser Aufbau wird hier und im Folgenden auch als Doppelabstandsgewebe 25 bezeichnet. Zudem oder alternativ können die Verbindungsmittel Multifilamentfasern oder dergleichen umfassen.

Zudem ist der Hohlraum 18 mit einem formstabilisierbaren Material 18a, z.B. einem Polyurethanschaum, insbesondere einem Polyurethanhartschaum, füllbar. Dabei verteilt sich das formstabilisierbare Material 18a in den Feldern 24, da diese miteinander in Kontakt stehen (kommunizierende Felder), so dass sich nach einem Verfestigen des Schaums eine im Wesentlichen steife Containerseitenwand 10 mit der Fähigkeit zur Kraftaufnahme und -verteilung ergibt. Eine Form der Containerseitenwand 10, z.B. eine flächige Form, ergibt sich im Prinzip aus einer Form des Hohlraums 18, dem Abstand der Begrenzungsflächen 12a, 12b und einem Füllvolumen. Dabei bestimmen die Längen der Stege 22 eine Dicke der Containerseitenwand 10, jedoch kann es in nicht mittels Stegen 22a, 22b, 22c, 22d verbundenen Bereichen in gewissen Grenzen zu kissenartigen Aufwölbungen der Felder 24 kommen. Die Füllung des Hohlraums 18 mit dem formstabilisierbaren Material 18a erfolgt dabei beispielsweise über eine zumindest teilweise offene Kante 16, oder eine Einfüllöffnung 26. Im Falle einer Einfüllöffnung 26 kann diese nach dem Einfüllen oder dem Verfestigen des formstabilisierbaren Materials 18a verschlossen, z.B. abgebunden, zugenäht oder dergleichen, werden.

Fig. 2 zeigt schematisch vereinfacht einen Querschnitt durch eine weitere Ausführungsform einer Containerseitenwand 10, welche im Wesentlichen der in Fig. 1 beschriebenen entspricht. Jedoch sind die Stege 22a, 22b des Doppelabstandsgewebes 25 hier als Doppelstege 26a, 26b, 26c, 26d ausgeführt, z.B. als eine Bindekette 28a, 28b.

Fig. 3 zeigt eine schematische, perspektivische Darstellung einer weiteren Ausführungsform einer Containerseitenwand 10, welche im Wesentlichen der in Fig. 1 beschriebenen entspricht. Dabei ergeben sich aufgrund einer Anordnung von Stegen 22a-22h nach dem Füllen des Hohlraums 18, z.B. mit Polyurethanschaum, konvexe Auflageelemente 30a, 30b, 30c, 30d, 30e, welche eine Fläche der Containerseitenwand 10 zumindest nach oben und unten überragen. Dabei befinden sich vorteilhafterweise Auflageelemente 30a, 30b, 30c, 30d, 30e zumindest in Eckbereichen 32a, 32b, 32c, 32d der Containerseitenwand 10. Zudem können sich Auflageelemente 30a, 30b, 30c, 30d, 30e in einem Mittelbereich der Containerseitenwand 10 befinden.

Fig. 4 zeigt schematisch vereinfacht eine weitere Ausführungsform einer Containerseitenwand 10, welche im Wesentlichen der in Fig. 3 beschriebenen entspricht, jedoch Auflageelemente 30f, 30g entlang zweier gegenüberliegender Kanten 16 umfasst.

Fig. 5 zeigt schematisch vereinfacht eine Containerseitenwand 10, welche im Wesentlichen der in Fig. 4 dargestellten entspricht, mit einer zweiten Öffnung 34 in einem Mittelbereich der Containerseitenwand 10. Diese zweite Öffnung 34 ist von einem ringförmigen Auflageelement 36 umgeben.

Alle in Figuren 3 bis 5 dargestellten Auflageelemente 30a-30g, 36 können dabei durch zumindest teilweises Entfernen von Stegen 22a-22h gebildet werden oder es können an den entsprechenden Stellen von vorneherein keine Stege 22a-22h vorgesehen sein.

Fig. 6a zeigt einen schematischen vereinfachten Querschnitt durch eine Ausführungsform eines Containers 38 mit flexiblen Seitenwänden 40a, 40b, 40c, 40d und einem von diesen begrenzten Innenraum 42, wobei die Seitenwände 40a, 40b, 40c, 40d in ihrem Aufbau dem Aufbau des Doppelabstandsgewebes 25 wie in Fig. 2 dargestellt entsprechen und zumindest teilweise mit formstabilisierbarem Material 18a füllbar sind, so dass eine Containerseitenwand 10 der in Fig. 2 dargestellten Art erhalten wird. Dabei sind jeweils benachbarte Seitenwände 40a, 40b, 40c, 40d durch Vernähen an Verbindungsstellen 44a, 44b, 44c, 44d miteinander verbunden. Zudem oder alternativ können diese auch mittels Verkleben, Verschweißen oder dergleichen verbunden sein. Bei der in Fig. 6b dargestellten Ausführungsform ist der Innenraum 42 von einer ringförmigen Seitenwand 40a ohne Verbindungsstellen 44a, 44b, 44c, 44d (in Fig. 6a dargestellt) begrenzt; der grundsätzliche Aufbau entspricht jedoch dem in Fig. 6a dargestellten. Alternativ kann, wie in Fig. 6c dargestellt, die ringförmige Begrenzungsfläche 40a eine Verbindungsstelle 44a umfassen.

Fig. 7 zeigt eine halbtransparente, schematische Darstellung einer weiteren Ausführungsform eines Containers 38 mit einem rechteckigen Querschnitt. Eine Seitenwand 40a-40d, hier eine untere Seitenwand 46, entspricht in ihrem Aufbau der in Fig. 5 dargestellten Containerseitenwand 10, wobei diese dabei mit den angrenzenden Containerseitenwänden verbunden ist. Eine obere Seitenwand 48 umfasst eine erste Öffnung 50 mit einer Einfüllhilfe 52, hier einen flexiblen, oben offenen Einfüllstutzen 54, wobei hier die erste und zweite Öffnung 50, 34 im Wesentlichen gegenüberliegend positioniert sind. Die Einfüllhilfe 52 kann optional sein, oder die erste Öffnung 50 kann die obere Seitenwand 48 ersetzen. Dabei kann der rechteckige Querschnitt beispielsweise quadratisch sein.

An oberen Eckpunkten 54a, 54b, 54c, 54d des Containers 38 befinden sich Aufhängungen 56a, 56b, 56c, 56d, z.B. Schlaufen, welche hier mit Verbindungsstellen 44a, 44b, 44c, 44d verbunden, z.B. in diese eingenäht oder dergleichen, sind. Zudem oder alternativ können die Aufhängungen 56a, 56b, 56c, 56d auch mit den Seitenwänden 40a, 40b, 40c, 40d verbunden, z.B. vernäht sein, oder sogar von diesen gebildet werden.

Des Weiteren kann die zweite Öffnung 34 eine Entnahmehilfe, z.B. einen Entnahmestutzen, umfassen und die erste, die zweite oder beide Öffnungen 34, 50 können z.B. mittels zumindest eines Verschlussmittels, z.B. eines Clips, einer Klammer, eines Bandes oder dergleichen, verschließbar und/oder mittels einer Fläche aus flexiblem Material abdeckbar sein.

Fig. 8 zeigt einen schematischen Querschnitt durch eine weitere Ausführungsform eines Containers 38, bei welchem vier Seitenwände 40a-40d an Verbindungsstellen 44a-44d flexibel miteinander verbunden sind. Zwei gegenüberliegende Seitenwände 40b, 40d sind Containerseitenwände 10a, 10b der hier beschriebenen Art und zwei gegenüberliegende Seitenwände 40a, 40c sind flexibel.

Zudem sind zwei weitere Containerseitenwände 10c, 10d an jeweils einer Kante 16b, 16c mit den Verbindungsstellen 44b, 44d beweglich verbunden und somit wie mittels eines Scharniers klappbar, wodurch sich eine Faltbarkeit des Containers 38 ergibt. Zudem oder alternativ können obere, untere oder beide Seitenwände 48, 46 (in Fig. 7 dargestellt) ebenfalls Containerseitenwände 10 sein und beweglich mit den Verbindungsstellen 44b, 44d verbunden, und somit klappbar oder faltbar, sein.

Fig. 9 zeigt einen schematischen Querschnitt durch eine weitere Ausführungsform des Containers 38 gemäß Fig. 8, wobei sich hier zusätzlich im Bereich der Verbindungsstellen 44a, 44b, 44c, 44d jeweils eine Stütze 10v, 10x, 10y, 10z befindet. Diese kann z.B. rohrförmig, stabförmig oder flach ausgebildet sein und aus Metall, Holz, Kunststoff, Biopolymer, Verbundmaterial, z.B. einem mit Polyurethan ausgeschäumten stabförmigen Element, oder dergleichen bestehen.

Fig. 10a zeigt eine halbtransparente, schematische Darstellung eines äußeren Teils 58 einer weiteren Ausführungsform eines Containers 38. Dieser entspricht im Wesentlichen dem in Fig. 7 dargestellten Container 38, jedoch sind zwei gegenüberliegende Seitenwände 40b, 40d als Containerseitenwände 10a, 10b wie oben beschrieben ausgeführt und zwei gegenüberliegende Seitenwände 40a, 40c sind flexibel. An den oberen Eckpunkten 54a, 54b, 54c, 54d des äußeren Teils 58 des Containers 38 befinden sich mit den Verbindungsstellen 44a, 44b, 44c, 44d verbundene Aufhängungen 56a, 56b, 56c, 56d, und die erste und zweite Öffnung 34, 50 sind rechteckig und werden von durch die obere und untere Seitenwand 48, 46 gebildeten Stegen begrenzt.

Der in Fig. 10b dargestellte äußere Teil 58 entspricht im Wesentlichen dem in Fig. 10a dargestellten, jedoch sind die erste und zweite Öffnung 34, 50 rund.

Fig. 11 zeigt eine halbtransparente, schematische Darstellung eines inneren Teils 60 einer Ausführungsform eines Containers 38 - erster Container 38 -, welcher mit dem äußeren Teil 58 - zweiter Container 60a -, wie beispielsweise in Fig. 10a oder 10b dargestellt, kombinierbar, z.B. in diesen zweiten Container 60a (siehe Fig. 10a und/oder 10b) einsetzbar ist. Dabei sind zwei gegenüberliegende Seitenwände 40b, 40d Containerseitenwände 10a, 10b und zwei gegenüberliegende Seitenwände 40a, 40c sind flexibel. Die erste und zweite Öffnung 50, 34 sind mit einem Einfüllstutzen 54 bzw. einem Entnahmestutzen 61 verbunden. Bevorzugt hat der innere Teil 60 eine äußere Kantenlänge welche geringer ist als eine korrespondierende innere Kantenlänge des äußeren Teils 58 (in Fig. 6a und 6b dargestellt), so dass der innere Teil 60 in den äußeren Teil 58 einlegbar ist und somit beide Teile 60, 58 einen Transportgutbehälter 62 ergeben. Dabei können sich die Seitenwände des inneren und äußeren Teils 60, 58 (siehe Fig. 10a, 10b) zumindest teilweise kontaktieren, z.B. formschlüssig, kraftschlüssig oder form- und kraftschlüssig sein. Der innere Teil 60 ist hier zur Aufnahme des Transportgutes vorgesehen.

Fig. 12 zeigt einen schematischen Querschnitt durch eine Ausführungsform eines Transportgutbehälters 62 mit einem inneren und einem äußeren Teil 60, 58 (erster und zweiter Container 38, 60a), bei welchem der innere Teil 60 in den äußeren Teil 58 eingelegt ist, so dass die Containerseitenwände 10a1, 10a2, 10b1, 10b2 im Wesentlichen parallel zueinander angeordnet sind; somit ist der Transportgutbehälter 62 faltbar. Vor einer Befüllung werden innerer und äußerer Teil 60, 58 um 90° gegeneinander gedreht, so dass die vier Containerseitenwände 10a1, 10a2, 10b1, 10b2 das Transportgut von vier Seiten stabilisieren.

Fig. 13 zeigt einen schematischen Querschnitt durch eine weitere Ausführungsform eines Transportgutbehälters 62 gemäß Fig. 12, wobei sich hier zusätzlich im Bereich der Verbindungsstellen 44a-44d des äußeren Teils 58 jeweils eine Stütze 10v, 10x, 10y, 10z befindet.

Fig. 14 zeigt einen erfindungsgemäßen Container 38 mit vier erfindungsgemäßen Containerseitenwänden 10.1, 10.2, 10.3, 10.4 von denen zwei sich gegenüberliegende Seitenwände 10.1, 10.3 jeweils drei Bewegungsstreifen 63 aufweisen, die sich über die gesamte Höhe h der Containerseitenwände 10.1, 10.3 erstrecken. Fig. 15 und 16 veranschaulichen die Positionierung und Ausbildung der Bewegungsstreifen 63. Jeweils ein Bewegungsstreifen 63 ist an den sich gegenüberliegenden Enden der Containerseitenwand 10.1 angeordnet und ein dritter Bewegungsstreifen 63 befindet sich mittig zwischen den ersten beiden Bewegungsstreifen 63. Die weiteren zwei Containerseitenwände 10.2 und 10.4 weisen jeweils lediglich zwei Bewegungsstreifen 63 an sich gegenüberliegenden Enden der Containerseitenwände 10.2, 10.4 auf. Die Positionierung und Anordnung der Bewegungsstreifen 63 und die hierdurch ermöglichte Faltbarkeit des Containers 38 ist aus Fig. 17 ersichtlich. Die Breite b der Bewegungsstreifen 63 entspricht zumindest der Länge L der Verbindsmittel 20. Der in Fig. 14 dargestellte Container 38 weist zudem Aufhängungen 56a, 56b, 56c, 56d zum Transport des Containers 38 auf und umfasst eine erste Öffnung 15 mit einer Einfüllhilfe 52 die mit Schließmitteln 64, hier in Form von Bändern, verschließbar ist.

## Patentansprüche

1. Container (38) zur Aufnahme eines Transportgutes, mit einer Mehrzahl von Seitenwänden (40a, 40b, 40c, 40d), mit wenigstens zwei sich gegenüberliegenden Containerseitenwändn (10.1, 10.3 als Seitenwände (40a, 40c)) mit jeweils zwei einen Hohlraum (18) begrenzenden, parallel orientierten Begrenzungsflächen (12a, 12b) aus einem flexiblen Gewebe (14a, 14b), welche im Bereich des Hohlraums (18) mittels einer Vielzahl von Verbindungsmitteln (20) zu miteinander kommunizierenden Feldern (24) miteinander verbunden sind, mit einem formstabilisierbaren Material (18a) in formstabiler Form, das in jedem Hohlraum (18) mit dessen kommunizierenden Feldern (24) verteilt ist, so dass jede der Containerseitenwände (10.1, 10.3) versteift und/oder formstabilisiert ist,
und
jeweils wenigstens einem sich über eine gesamte Höhe (h) der Containerseitenwand (10.1, 10.3) erstreckenden und als Scharnier fungierenden Bewegungsstreifen (63), der frei vom formstabilisierbaren Material (18a) ist und dessen Breite (b) zumindest einer Länge (L) des Verbindungsmittels (20) entspricht.

2. Container gemäß Anspruch 1,
wobei als Gewebe (14a, 14b) ein Bändchengewebe, ein Fadengewebe oder eine Kombination daraus vorgesehen ist.

3. Container gemäß einem der vorangehenden Ansprüche,
wobei das Gewebe (14a, 14b) zumindest teilweise ein synthetisches und/oder natürliches Polymer, insbesondere ein Biopolymer, umfasst.

4. Container gemäß Anspruch 3
mit einem Polymer aus einer Gruppe, welche Polyolefine, insbesondere Polypropylen, Polyester, Polyamide oder einer Kombination, umfasst.

5. Container gemäß Anspruch 4
mit einem Biopolymer aus einer Gruppe, welche ein Polyhydroxyalkanoat, Polylactat oder eine Kombination daraus umfasst.

6. Container gemäß einem der vorangehenden Ansprüche,
wobei als Verbindungsmittel (20) ein Steg (22a, 22b, 22c, 22d), eine Naht, eine Klebeverbindung, eine Schweißverbindung oder eine Kombination daraus fungiert.

7. Container gemäß Anspruch 6,
wobei der Steg (22a, 22b, 22c, 22d) eine Bindekette (28a, 28b) des Gewebes (14a, 14b), ein Faden, ein Bändchen, eine Monofilamentfaser oder eine Multifilamentfaser ist.

8. Container gemäß einem der vorangehenden Ansprüche,
wobei das formstabilisierbare Material (18a) eine Flüssigkeit, ein Gel, ein Schaum oder eine Kombination daraus umfasst.

9. Container gemäß Anspruch 8,
wobei das formstabilisierbare Material (18a) ein Polyurethan-Hartschaum ist.

10. Container gemäß einem der vorangehenden Ansprüche wobei jede Containerseitenwand (10.1, 10.3) eine Einfüllöffnung (26), insbesondere einer verschließbaren Einfüllöffnung (26), zum Einfüllen des formstabilisierbaren Materials (18a) in den Hohlraum (18) umfasst.

11. Container gemäß einem der vorangehenden Ansprüche,
wobei bei jeder Containerseitenwand (10.1, 10.3) Kanten (16) einer ersten Begrenzungsfläche (12a) zumindest partiell mit Kanten (16) einer zweiten Begrenzungsfläche (12b) verbunden sind um den Hohlraum (18) zu bilden.

12. Container gemäß Anspruch 11,
wobei die Kanten (16) jeder Containerseitenwand (10.1, 10.3) mittels einer Naht, einer Schweißverbindung, einer Klebeverbindung, Verweben oder einer Kombination daraus verbunden sind.

13. Container gemäß einem der vorangehenden Ansprüche, mit einer stabförmigen oder flächigen Geometrie jeder Containerseitenwand (10.1, 10.3).

14. Container nach einem der vorangehenden Ansprüche, **dadurch gekennzeichnet, dass** die Gewebe (14a, 14b) im Bereich des Bewegungsstreifens (63) über die gesamte Höhe (h) jeder Containerseitenwand (10.1, 10.3) für das formstabile Material (18a) undurchlässig miteinander verbunden, insbesondere vernäht und/oder verwebt, sind.

15. Container nach einem der vorangehenden Ansprüche, **dadurch gekennzeichnet, dass** die Containerseitenwände (10.1, 10.3) an zwei sich gegenüberliegenden Enden jeweils einen Bewegungsstreifen (63) sowie einen dritten Bewegungsstreifen (63) zwischen den beiden ersten Bewegungsstreifen (63) aufweist, die jeweils frei vom formstabilisierbaren Material (18a) sind und deren Breite (b) zumindest der Länge (L) des Verbindungsmittels (20) entspricht.

## Claims

1. A container (38) for receiving goods to be conveyed, with a plurality of side walls (40a, 40b, 40c, 40d), with at least two container side walls (10.1, 10.3 as side walls (40a, 40c)) opposite one another with respectively two parallel-oriented delimiting surfaces (12a, 12b) which delimit a cavity (18), which are made of a flexible fabric (14a, 14b) and which are connected to one another in the region of the cavity (18) by means of a plurality of connection means (20) to make communicating fields (24),
with a dimensionally stabilisable material (18a) in a dimensionally stable form, which is distributed in each cavity (18) with the communicating fields (24) thereof, such that each of the container side walls (10.1, 10.3) is stiffened and/or dimensionally stabilised,
and
in each case at least one movement strip (63) extending over the entire height (h) of the container side wall (10.1, 10.3) and acting as a hinge, which is free of the dimensionally stabilisable material (18a) and of which the width (b) corresponds at least to a length (L) of the connection means (20).

2. The container according to Claim 1,
wherein a woven fabric, a thread fabric or a combination thereof is envisaged as the fabric (14a, 14b).

3. The container according to one of the preceding claims,
wherein the fabric (14a, 14b) includes at least partly a synthetic and/or natural polymer, in particular a biopolymer.

4. The container according to Claim 3,
with a polymer from a group including polyolefins, in particular polypropylene, polyester, polyamides or a combination.

5. The container according to Claim 4,
with a biopolymer from a group including a polyhydroxy alkanoate, polylactate or a combination thereof.

6. The container according to one of the preceding claims,
wherein a stay (22a, 22b, 22c, 22d), a seam, an adhesive connection, a weld connection or a combination thereof acts as connection means (20).

7. The container according to Claim 6,
wherein the stay (22a, 22b, 22c, 22d) is a binding warp (28a, 28b) of the fabric (14a, 14b), a thread, a fillet, a monofilament fibre or a multifilament fibre.

8. The container according to one of the preceding claims,
wherein the dimensionally stabilisable material (18a) includes a liquid, a gel, a foam or a combination thereof.

9. The container according to Claim 8,
wherein the dimensionally stabilisable material (18a) is a polyurethane rigid foam.

10. The container according to one of the preceding claims wherein each container side wall (10.1, 10.3) includes a fill opening (26) in particular a closable fill opening (26) for filling the dimensionally stabilisable material (18a) into the cavity (18).

11. The container according to one of the preceding claims,
wherein in the case of each container side wall (10.1, 10.3) edges (16) of a first delimiting surface (12a) are at least partly connected to edges (16) of a second delimiting surface (12b) to form the cavity (18).

12. The container according to Claim 11,
wherein the edges (16) of each container side wall (10.1, 10.3) are connected by means of a seam, a weld connection, an adhesive connection, interweaving or a combination thereof.

13. The container according to one of the preceding claims, with a bar-shaped or two-dimensional geometry of each container side wall (10.1, 10.3).

14. The container according to one of the preceding claims, **characterised in that** the fabrics (14a, 14b) are connected, in particular sewn and/or interwoven, to one another in the region of the movement strip (63) over the entire height (h) of each container side wall (10.1, 10.3) impermeably for the dimensionally stable material (18a).

15. The container according to one of the preceding claims, **characterised in that** the container side walls (10.1, 10.3) respectively have at two opposing ends a movement strip (63) and a third movement strip (63) between the two first movement strips (63), which are each free of the dimensionally stabilisable material (18a) and of which the width (b) corresponds at least to the length (L) of the connection means (20).

## Revendications

1. Conteneur (38) pour la réception d'une marchandise à transporter, comportant une pluralité de parois latérales (40a, 40b, 40c, 40d), dans lequel au moins deux parois latérales de conteneur opposées (10.1, 10.3 en tant que parois latérales (40a, 40c)) présentant respectivement deux surfaces limites (12a, 12b) délimitant un espace creux (18), orientées en parallèle, réalisées dans un tissu flexible (14a, 14b) et reliées l'une à l'autre dans la zone de l'espace creux (18) à l'aide d'une pluralité de moyens d'assemblage (20) pour réaliser des champs (24) communiquant l'un avec l'autre,
un matériau, qui peut être rendu indéformable (18a) et qui est réparti sous une forme indéformable dans chaque espace creux (18) avec les champs communicants (24) de celui-ci, si bien que chacune des parois latérales de conteneur (10.1, 10.3) est rendue rigide et/ou indéformable,
et par
respectivement au moins une bande mobile (63) s'étendant sur toute une hauteur (h) de la paroi latérale de conteneur (10.1, 10.3), jouant le rôle de charnière, qui est dégagée du matériau indéformable (18a) et dont la largeur (b) correspond au moins à une longueur (L) du moyen d'assemblage (20).

2. Conteneur selon la revendication 1,
le tissu (14a, 14b) prévu étant un tissu en bandelettes, un tissu à fils ou une combinaison de ceux-ci.

3. Conteneur selon l'une des revendications précédentes,
le tissu (14a, 14b) comportant au moins en partie un polymère synthétique et/ou naturel, en particulier un biopolymère.

4. Conteneur selon la revendication 3
présentant un polymère d'un groupe comportant un polyoléfine, en particulier un polypropylène, un polyester, un polyamide ou une combinaison.

5. Conteneur selon la revendication 4
présentant un biopolymère d'un groupe comportant un polyhydroxyalcanoate, un polylactate ou une combinaison de ceux-ci.

6. Conteneur selon l'une des revendications précédentes,
une nervure (22a, 22b, 22c, 22d), une couture, un collage, une soudure ou une combinaison de ceux-ci jouant le rôle de moyen d'assemblage (20).

7. Conteneur selon la revendication 6,
la nervure (22a, 22b, 22c, 22d) étant une chaîne de liage (28a, 28b) du tissu (14a, 14b), un fil, une bandelette, une fibre monofilament ou une fibre multifilament.

8. Conteneur selon l'une des revendications précédentes,
le matériau indéformable (18a) comportant un liquide, un gel, une mousse ou une combinaison de ceux-ci.

9. Conteneur selon la revendication 8,
le matériau indéformable (18a) étant une mousse rigide de polyuréthane.

10. Conteneur selon l'une des revendications précédentes,
chaque paroi latérale de conteneur (10.1, 10.3) présentant un orifice de remplissage (26), en particulier un orifice de remplissage pouvant être fermé (26), destiné au remplissage du matériau indéformable (18a) dans l'espace creux (18).

11. Conteneur selon l'une des revendications précédentes,
pour chaque paroi latérale de conteneur (10.1, 10.3), des arêtes (16) d'une première surface limite (12a) étant assemblées au moins partiellement avec des arêtes (16) d'une deuxième surface limite (12b) pour former l'espace creux (18).

12. Conteneur selon la revendication 11,
les arêtes (16) de chaque paroi latérale de conteneur (10.1, 10.3) étant assemblées à l'aide d'une couture, d'une soudure, d'un collage, d'un tissage ou d'une combinaison de ceux-ci.

13. Conteneur selon l'une des revendications précédentes,
présentant une géométrie en forme de barre ou plane de chaque paroi latérale de conteneur (10.1, 10.3).

14. Conteneur selon l'une des revendications précédentes,
**caractérisé en ce que** les tissus (14a, 14b) sont assemblés l'un avec l'autre de façon imperméable, en particulier sont cousus et/ou tissés, pour le matériau indéformable (18a), dans la zone de la bande mobile (63) sur toute la hauteur (h) de chaque paroi latérale de conteneur (10.1, 10.3).

15. Conteneur selon l'une des revendications précédentes,
**caractérisé en ce que** les parois latérales de conteneur (10.1, 10.3) présentent, aux deux extrémités opposées, respectivement une bande mobile (63) ainsi qu'une troisième bande mobile (63) entre les deux premières bandes mobiles (63) qui sont chacune dégagées du matériau indéformable (18a) et dont la largeur (b) correspond au moins à la longueur (L) du moyen d'assemblage (20).
